# FASCICULE DE BREVET EUROPEEN

(11) **EP 0 918 897 B1**
(45) Date de publication et mention de la délivrance du brevet: **27.03.2002**
(21) Numéro de dépôt: 97931856.5
(22) Date de dépôt: 03.07.1997
(51) Int. Cl.: D03J 1/02, D03D 49/14

(54) **PROCEDE POUR AMELIORER LE TISSAGE D'UNE ETOFFE DE FILS DE CHAINE A MODULE D'ELASTICITE ELEVEE**
VERFAHREN ZUR VERBESSERUNG EINES GEWEBES MIT EINER KETTE MIT HOHEM ELASTIZITÄTSMODUL
METHOD FOR ENHANCING THE WEAVING OF A WARP YARN FABRIC HAVING A HIGH MODULUS OF ELASTICITY

(30) Priorité: 18.07.1996 FR 9609264
(43) Date de publication de la demande: 02.06.1999
(73) Titulaire: CORTEX, 69280 Sainte Consorce (FR)
(72) Inventeur: CORBIERE, Claude, F-69890 La Tour de Salvagny (FR)
(74) Mandataire: Vuillermoz, Bruno
(86) Numéro de dépôt international: FR9701189
(87) Numéro de publication internationale: WO9803709

(56) Documents cités:
- US-A- 3 772 872
- US-A- 4 024 003

## Description

### Domaine Technique

L'invention concerne le domaine du tissage textile, et plus précisément un procédé permettant d'améliorer le tissage d'une étoffe de fils de chaîne à module d'élasticité élevé.

### Techniques antérieures

Comme on le sait, dans un métier à tisser traditionnel, les fils de chaîne sont déroulés à partir d'une ensouple, puis passent sur un rouleau porte-fils. En aval de ce dernier, en fonction de l'armure choisie, les différents fils de chaîne parallèles sont tirés alternativement vers le haut et vers le bas pour former la foule. Les différents fils de chaîne se rejoignent ensuite au niveau du point de façure, où le peigne vient battre le tissu après chaque insertion de trame.

A l'intérieur de la foule, les fils sont tirés vers le haut et vers le bas au moyen de lisses. On conçoit aisément que ces fils de chaîne ainsi tirés subissent des contraintes mécaniques à chaque ouverture de la foule. Ces contraintes appliquent très fortement les fils sur leurs guides successifs (passe-fils, millets des lisses, peigne ...) générant des éraillages et induisant des casses de fils qui provoquent des arrêts du métier à tisser, ralentissant ainsi la vitesse de production réelle et la régularité du tissu obtenu.

Certains constructeurs de métiers à tisser cherchent à diminuer les contraintes imposées aux fils en donnant un mouvement de va-et-vient au rouleau porte-fils, en synchronisme avec l'ouverture de la foule. Malheureusement, le poids important du rouleau porte-fils et donc sa forte inertie réduisent sa mobilité, et ce d'autant plus que la fréquence de battement est élevée.

On conçoit que les contraintes mécaniques que subissent les fils sont d'autant plus importantes que les vitesses de battement sont importantes. Ainsi, on a constaté que pour les métiers à tisser rapides, c'est-à-dire principalement ceux dans lesquels le fil de trame est entraîné par jet d'eau ou jet d'air, il est difficile de dépasser la vitesse de 1000 à 1200 battements par minute sans observer une forte dégradation des fils de chaine et de nombreuses casses, et ce d'autant plus que le module d'élasticité des fils de chaîne est élevé.

Ce phénomène, d'autant plus accentué que les fils de chaîne sont plus raides, provoque notamment des incidents plus fréquents lors du tissage du polyester que pour celui du polyamide.

Un procédé conforme le préambule de la revendication 1 est connu du document US-A-4 024 003.

L'invention cherche donc à résoudre le problème des casses de fils de chaîne consécutifs aux fortes contraintes mécaniques subies par les fils au moment de l'ouverture de la foule et corrolairement à augmenter la vitesse de battement des métiers en conservant une même qualité de tissage.

### Exposé de l'invention

L'invention concerne un procédé pour améliorer le tissage d'une étoffe comportant des fils de chaîne à module d'élasticité élevée, dans lequel :
- on déroule en continu, depuis une ensouple, une nappe de fils de chaîne parallèles ;
- on fait passer ladite nappe sur un rouleau porte-fils ;
- on forme une foule, au moyen de lisses, définie dans la direction d'avancée de la chaîne, à l'entrée par un point d'ouverture de foule et de l'autre côté par un point de façure ;
- on insère un fil de trame dans la foule au voisinage du point de façure pour former une étoffe ;
- et enfin, on tracte et on enroule régulièrement l'étoffe ainsi formée.

Ce procédé se caractérise en ce que, au voisinage du point d'ouverture de la foule, on provoque un échauffement des fils de chaîne à une température suffisante pour induire une diminution locale du module d'élasticité des fils de chaîne, suivi d'un refroidissement des fils de chaine dans la foule avant qu'il n'atteignent les lisses.

Dans la suite de la description et les revendications, on entend par module d'élasticité (ou module d'Young) le coefficient directeur (ou la pente à l'origine) de la courbe donnant en ordonnée la force de traction et en abscisse l'allongement que cette force provoque. Ce module est exprimé en Newton/Tex ou en gigaPascal (GPa). A titre d'exemple, le module d'élasticité des fils de polyester froids est de l'ordre de 10 GPa pour des fils textiles à fort allongement résiduel ou allongement à la rupture (supérieur à 35%). Il peut atteindre 15 GPa pour des fils à haute ténacité à faible allongement résiduel (de l'ordre de 15%). Pour comparaison, le module d'Young des fils de polyamide est de l'ordre de 5 GPa. Dans les deux cas, un chauffage au delà de la température de transition du deuxième ordre provoque une diminution importante du module d'élasticité lorsque l'on étire alors le fil. Typiquement, le module d'élasticité à chaud peut diminuer pour atteindre dans certains cas le dixième du module à froid.

Autrement dit, l'invention consiste à chauffer les fils de chaîne au niveau du point d'ouverture de la foule, de façon à diminuer leur module d'élasticité pour les rendre plus souples, et plus précisément pour leur permettre d'absorber, dans la zone d'entrée dans la foule, les augmentations impulsionnelles de tension dues aux mouvements des lisses.

De façon générale, pour les faibles vitesses de progression, le refroidissement se produit par convection naturelle, mais l'invention couvre également les variantes dans lesquelles on utilise des moyens additionnels de toute sorte pour faciliter le refroidissement.

En outre, dans le cas où les fils de chaîne sont thermoplastiques et présentent donc une température de ramollissement (TR) et un point de fusion (TF), on chauffe avantageusement les fils de chaîne à une température comprise entre la température de ramollissement (TR) et le point de fusion (TF) des fils de chaîne. De la sorte, le chauffage des fils de chaîne permet dans certains cas de provoquer un étirage tout en limitant la tension auxquels sont soumis ces fils lors de l'ouverture de la foule, ce qui réduit les risques de casse.

Ainsi, conformément à l'invention, on étire ces fils de chaîne dans la zone chauffée grâce à la traction saccadée que leur impose les mouvement des lisses, combinée avec l'appel régulier de l'enroulage du tissu. De façon surprenante, l'étirage saccadé des fils ainsi réalisé ne produit pas comme on pourrait le présager, des irrégularités dans les fils de chaîne et partant, dans le tissu. Bien au contraire, on constate une amélioration de la régularité des fils ainsi traités, aussi bien en titre qu'en affinité tinctoriale.

En pratique, le chauffage s'effectue soit par convection, soit par rayonnement ou par contact.

Dans une forme pratique d'exécution, le chauffage effectué par contact, au moyen d'un patin chauffant protégé de l'abrasion par un revêtement de chromé ou de céramique. Autrement dit, avant d'entrer dans la foule, ou juste à l'entrée de celle-ci, les fils de chaîne frottent en glissant sur un élément chauffant dont la longueur, comptée dans le sens passage du fil, est calculée pour provoquer l'augmentation de température voulue à coeur des fils, et ce en fonction de la vitesse de progression et de la grosseur des fils.

Avantageusement en pratique, le patin est associé à des moyens permettant de l'éloigner de la nappe de fils lors de l'arrêt du métier à tisser. Ainsi, dès que les fils de chaîne sont stoppés, le patin chauffant est écarté des fils de chaîne pour éviter d'en provoquer la dégradation, voire la fusion dans le cas extrême.

Avantageusement, le patin chauffant est situé au dessus de la chaine pour éviter un chauffage rémanent par convection lors de la mise à l'écart du patin.

Dans une forme préférée, le dispositif d'écartement du patin chauffant fonctionne par défaut, c'est-à-dire qu'il écarte automatiquement le patin dès que la progression du fil s'arrête, que ce soit consécutivement à une casse de fils en aval, ou suite à une panne d'alimentation en électricité ou en air comprimé des différents organes de l'installation.

Dans une forme préférée d'exécution, le patin chauffant est disposé dans une zone comprise entre le rouleau porte-fils et des guides d'enverjure disposés au voisinage du rouleau porte-fils, définissant les points d'ouverture de la foule. De la sorte, le chauffage s'obtient de manière uniforme pour tous les fils réunis dans une zone plane où ils sont tous parallèles.

Ce procédé permet de traiter de nombreux fils chimiques, par exemple les polyamides, le polyester et avantageusement les fils partiellement orientés, communément appelés "POY"., tels que notament décrits dans les brevets US-A-3 771 162 et US-A-3 772 872. En effet, le procédé de tissage conforme à l'invention permet d'obtenir un étirage du fil et réalise donc en une seule étape les deux opérations d'étirage saccadé caractéristique et de tissage alors que jusqu'à présent, pour l'obtention d'un tissu à base de POY, on procèdait en préalable à un étirage régulier traditionnel puis de manière complètement indépendante, au tissage.

Il permet également de traiter des fils à usage technique comme par exemple les fils de verre ou d'acier.

### Description sommaire des dessins

La manière de réaliser l'invention, ainsi que les avantages qui en découlent ressortiront bien de la description du mode d'exécution qui suit, à l'appui de l'unique figure annexée, qui représente schématiquement le circuit de parcours des fils de chaîne, à l'intérieur d'un métier à tisser.

### Manière de réaliser l'invention

Comme déjà dit, l'invention concerne un procédé pour améliorer le tissage de fils de chaîne à module d'élasticité élevée. Ce procédé peut être mis en oeuvre sur un métier à tisser traditionnel, sur lequel on rajoute des éléments permettant la réalisation de la fonction caractéristique du procédé.

Ainsi, le métier à tisser traditionnel présente dans le sens de parcours du fil, une ensouple (1) montée sur un fût (2), et sur laquelle sont enroulés tous les fils de chaîne parallèles. Ces fils de chaîne (3), à partir de l'ensouple (1) sont déroulés jusqu'à un rouleau porte-fils (4) à partir duquel ils prennent une direction sensiblement horizontale. Dans une forme particulière de réalisation, ces fils de chaîne (3) passent ensuite entre deux guides d'enverjure (5, 6). A partir de ces guides d'enverjure (5, 6), ils sont pris en charge par des lisses (7, 8) dont l'objet est d'écarter vers le haut ou vers le bas les différents fils de chaîne (3) pour former la foule (9) et permettre l'insertion du fil de trame (16). Après les lisses (7, 8) les fils de chaîne se rejoignent au niveau du point de façure (10) sur lequel vient battre le peigne (11), après chaque ré-ouverture de la foule. A partir du point de façure, le tissu (12) ainsi formé passe par différents rouleaux de renvoi (13) pour aboutir au système d'enroulage (14).

Comme déjà dit, l'invention consiste à chauffer les fils de chaîne, au voisinage du point d'ouverture de la foule, pour diminuer leur module d'élasticité et le cas échéant leur permettre de subir grâce à l'action du métier, un étirage saccadé juste avant le tissage proprement dit. Comme déjà dit, l'étirage saccadé se traduit par une régularité du tissu, ce qui constitue un effet inattendu, et qui explique le fait qu'il n'ait pas été recherché jusqu'alors.

Ainsi, divers moyens peuvent être adaptés pour assurer ce chauffage. Dans la forme illustrée, il s'agit d'un patin chauffant (20) présent sur toute la largeur de l'ensemble des fils de chaîne, et qui peut venir au contact de la nappe de fils de chaîne, entre le rouleau porte-fils (4) et les guides d'enverjure (5, 6). Plus précisément, il s'agit d'un élément chauffant transversal dont la face inférieure est recouverte d'une matière à très grande dureté de surface et à faible taux de friction pour éviter toute abrasion par les fils de chaîne qui entrainerait une détérioration subséquente des fils de chaîne eux-mêmes. Il peut s'agir notamment d'une couche extérieure (24) de chromage ou de céramique.

Bien évidemment, l'invention couvre tous types de chauffage du patin, et notamment ceux utilisant l'énergie électrique, au moyen de connexions (22) appropriées.

Comme déjà dit, le patin (20) peut être associé à des moyens (21) permettant de venir positionner le patin (20) au contact des fils de chaîne (3), et surtout de retirer ce patin en cas d'arrêt de la machine, et ce afin d'éviter de provoquer la dégradation voire la fusion des fils dans le cas extrême. Il peut s'agir de moyens purement mécaniques, ou préférentiellement agissant au moyen de vérins hydrauliques, voire encore de systèmes électromécaniques. De manière préférée, la position de repos du patin est écartée de la nappe de fils de façon à ce qu'en cas de panne des moyens d'écartement, le patin ne reste pas au contact des fils mais au contraire s'éloigne automatiquement de ceux-ci.

De manière préférée, le patin est positionné au dessus de la nappe de fils.

Bien évidemment, l'invention ne se limite pas à la forme représentée dans laquelle le chauffage est réalisé en amont des guides d'enverjure (5, 6), mais celle-ci couvre également les variantes dans lesquelles le chauffage se produit au voisinage ou juste après ces derniers.

Par ailleurs, le procédé peut être réalisé grâce à un patin chauffant dont la zone de contact avec les fils est de quelques centimètres, mais également grâce à des moyens fonctionnant par rayonnement, ou par convection dans laquelle l'élément chauffant ne vient pas directement au contact des fils de chaîne.

Comme déjà dit, l'invention consiste dans le cas particulier des fils thermoplastiques à élever la température du fil au-delà de sa température de transition, mais en-deçà du point de fusion. Ainsi, on a observé, pour traiter du polyamide (6-6), que le résultat était intéressant si la température était de l'ordre de 180° à 200° C. Pour du polyamide 6, cette température est de 170° à 190° C. En ce qui concerne le polyester, cette température est voisine de 200° C à 220° C.

Des essais sérimétriques ont été réalisés sur des fils de chaîne détissés, à partir d'une étoffe réalisée d'une part, selon le procédé, et d'autre part, sans réaliser le chauffage caractéristique de l'invention. Ainsi, on observe que la ténacité des fils traités conformes à l'invention est nettement augmentée, typiquement de 10 % pour les fils déjà étirés et de plus de 100 % pour les POY. Complémentairement, on constate une excellente régularité des fils, tant en titre qu'en affinité tinctoriale.

Par ailleurs, l'allongement à la rupture est réduit, et peut par exemple passer de 60 à 40 % pour des fils précédemment étirés. Dans le cas particulier d'un POY, l'allongement à la rupture (ou allongement résiduel) peut passer de 400% avant étirage à 50% après étirage. Enfin, la dispersion concernant cet allongement à la rupture est très fortement réduite, d'un facteur 5, ce qui correspond à une homogénéisation des qualités des fils de chaîne. Cette homogénéisation s'observe également en affinité tinctoriale dont la régularité est améliorée.

Il ressort de ce qui précède que le procédé conforme à l'invention s'avère avantageux sur différents plans. Ainsi, le traitement du fil en cours de tissage permet une augmentation de la vitesse de fonctionnement supérieure à 20 %, c'est-à-dire permettant typiquement de passer de 1000 coups minute à plus de 1200. Par ailleurs, la tissabilité, c'est-à-dire le rendement est augmenté, et passe typiquement de 95 % à 97 voire 98 %, cette augmentation de rendement est d'autant plus sensible qu'elle se combine au fait que la vitesse de battement est également augmentée.

## Revendications

1. Procédé pour améliorer le tissage d'une étoffe de fils de chaîne à module d'élasticité élevé, dans lequel :
- on déroule en continu, depuis une ensouple (1), une nappe de fils de chaîne (3) parallèles ;
- on fait passer ladite nappe sur un rouleau porte-fils (4) ;
- on forme une foule (9), au moyen de lisses (7,8), définie dans la direction d'avancée de la chaîne à l'entrée par un point d'ouverture (15) de foule et de l'autre côté par un point de façure (10) ;
- on insère un fil de trame dans la foule au voisinage du point de façure (10) pour former une étoffe ;
- et enfin, on tracte régulièrement et on enroule l'étoffe ainsi formée ;
**caractérisé en ce que**, au voisinage du point d'ouverture de la foule, on provoque un échauffement des fils de chaîne (3) à une température suffisante pour provoquer une diminution locale du module d'élasticité des fils de chaîne, suivi d'un refroidissement des fils de chaine dans la foule avant qu'il n'atteignent les lisses (7,8).

2. Procédé selon la revendication 1, **caractérisé en ce que** les fils de chaîne présentent une température de ramollissement (TR) et un point de fusion (TF) et **en ce qu'**on chauffe les fils de chaîne (3) à une température comprise entre la température de ramollissement (TR) et le point de fusion (TF) des fils de chaîne, et qu'on les étire sous traction saccadée dans la zone chauffée.

3. Procédé selon la revendication 2, **caractérisé en ce que** les fils de chaîne sont des fils partiellement orientés (POY).

4. Procédé selon l'une des revendications 1 à 3, **caractérisé en ce que** le chauffage s'effectue par convection, rayonnement ou contact.

5. Procédé selon la revendication 4, **caractérisé en ce que** le chauffage est effectué par contact au moyen d'un patin chauffant (20) protégé contre l'abrasion par un revêtement de chrome ou de céramique (24)

6. Procédé selon la revendication 5, **caractérisé en ce que** le patin chauffant (20) est situé au dessus de la nappe de fils (3)

7. Procédé selon la revendication 5, **caractérisé en ce que** le patin (20) est associé à des moyens (21) permettant de l'éloigner de la nappe de fils lors de l'arrêt du métier à tisser.

8. Procédé selon la revendication 7, **caractérisé en ce que** dans la position de repos, le patin (20) est écarté de la nappe de fils.

9. Procédé selon la revendication 5, **caractérisé en ce que** le patin chauffant (20) est disposé dans une zone comprise entre le rouleau porte-fils (4) et les guides d'enverjure (5, 6) disposés au voisinage du rouleau porte-fils (4) et définissant les points d'ouverture (15) de la foule.

## Patentansprüche

1. Verfahren zur Verbesserung des Webens eines Stoffes mit einer Kette mit hohem Elastizitätsmodul, bei welchem:
- eine Schicht paralleler Kettfäden (3) kontinuierlich von einem Kettbaum (1) abgerollt wird;
- die genannte Schicht über einen Streichbaum (4) geführt wird;
- mittels Litzen (7, 8) ein Fach (9) gebildet wird, welches in der Richtung der Vorwärtsbewegung der Kette beim Eintritt durch einen Öffnungspunkt (15) des Webfaches und auf der anderen Seite durch einen Warenschlußpunkt (10) definiert ist;
- ein Schußfaden in das Fach nahe dem Warenschlußpunkt (10) zur Bildung eines Stoffes eingetragen wird;
- und schließlich der so gebildete Stoff gleichmäßig abgezogen und aufgewickelt wird;
**dadurch gekennzeichnet, daß** nahe dem Öffnungspunkt des Faches die Kettfäden (3) auf eine Temperatur erhitzt werden, welche ausreicht, um eine lokale Verminderung des Elastizitätsmoduls der Kettfäden hervorzurufen, und anschließend die Kettfäden in dem Fach abgekühlt werden, bevor sie die Litzen (7, 8) erreicht haben.

2. Verfahren nach Anspruch 1, **dadurch gekennzeichnet, daß** die Kettfäden eine Plastifizierungstemperatur (TR) und einen Schmelzpunkt (TF)aufweisen und daß die Kettfäden (3) auf eine Temperatur zwischen der Plastifizierungstemperatur (TR) und dem Schmelzpunkt (TF) der Kettfäden erhitzt werden und daß sie in der erhitzten Zone unter intermittierender Zugbelastung gestreckt werden.

3. Verfahren nach Anspruch 2, **dadurch gekennzeichnet, daß** die Kettfäden vororientierte Garne (POY) sind.

4. Verfahren nach einem der Ansprüche 1 bis 3, **dadurch gekennzeichnet, daß** die Erhitzung durch Konvektion, Strahlung oder Kontakt erfolgt.

5. Verfahren nach Anspruch 4, **dadurch gekennzeichnet, daß** die Erhitzung durch Kontakt mit einer Heizkufe (20) erfolgt, welche gegen Abrieb durch eine Beschichtung aus Chrom oder Keramik (24) geschützt ist.

6. Verfahren nach Anspruch 5, **dadurch gekennzeichnet, daß** die Heizkufe (20) oberhalb der Fadenschicht (3) angeordnet ist.

7. Verfahren nach Anspruch 5, **dadurch gekennzeichnet, daß** die Kufe (20) Mitteln (21) zugeordnet ist, welche ihr Entfernen von der Fadenschicht während eines Stillstands der Webmaschine ermöglichen.

8. Verfahren nach Anspruch 7, **dadurch gekennzeichnet, daß** die Kufe (20) in der Ruheposition von der Fadenschicht entfernt ist.

9. Verfahren nach Anspruch 5, **dadurch gekennzeichnet, daß** die Heizkufe (20) in einem Bereich angeordnet ist, der zwischen dem Streichbaum (4) und den nahe dem Streichbaum (4) angeordneten und die Öffnungspunkte (15) des Faches bildenden Fadenkreuzführungen (5, 6) liegt.

## Claims

1. Method for improving the weaving of a fabric of warp yarns having a high modulus of elasticity, in which :
- a layer of parallel warp yarns (3) is unwound continuously from a beam (1);
- the said layer is passed over a back-rest roller (4) ;
- a shed (9) is formed by means of healds (7, 8), the said shed being defined, in the direction of advance of the warp, by a shed opening point (15) at the entrance and by a fell point (10) on the other side;
- a weft yarn is inserted into the shed in the vicinity of the fell point (10) in order to form a fabric;
- and finally, the fabric thus formed is pulled uniformly and wound;
**characterized in that**, in the vicinity of the opening point of the shed, the warp yarns (3) are heated to a temperature sufficient to cause a local reduction in the modulus of elasticity of the warp yarns, followed by cooling of the warp yarns in the shed before they reach the healds (7, 8).

2. Method according to Claim 1, **characterized in that** the warp yarns have a softening temperature (TR) and a melting point (TF), and **in that** the warp yarns (3) are heated to a temperature between the softening temperature (TR) and the melting point (TF) of the warp yarns, and **in that** they are stretched by intermittent pulling in the heated zone.

3. Method according to Claim 2, **characterized in that** the warp yarns are partially oriented yarns (POYs).

4. Method according to one of Claims 1 to 3, **characterized in that** heating takes place by convection, radiation or contact.

5. Method according to Claim 4, **characterized in that** heating is carried out by contact, by means of a heating pad (20) protected against abrasion by a chromium or ceramic covering (24).

6. Method according to Claim 5, **characterized in that** the heating pad (20) is located above the yarn layer (3).

7. Method according to Claim 5, **characterized in that** the pad (20) is combined with means (21) making it possible to move the yarn layer away when the weaving loom stops.

8. Method according to Claim 7, **characterized in that**, in the position of rest, the pad (20) is away from the yarn layer.

9. Method according to Claim 5, **characterized in that** the heating pad (20) is arranged in a zone contained between the back-rest roller (4) and the leasing guides (5, 6) arranged in the vicinity of the back-rest roller (4) and defining the opening points (15) of the shed.
